# FASCICULE DE BREVET EUROPEEN

(11) **EP 3 482 146 B1**
(45) Date de publication et mention de la délivrance du brevet: **24.02.2021**
(21) Numéro de dépôt: 17745789.2
(22) Date de dépôt: 20.06.2017
(51) Int. Cl.: F25J 1/00, F25J 1/02

(54) **PROCÉDÉ DE LIQUÉFACTION DE GAZ NATUREL ET DE RÉCUPÉRATION D'ÉVENTUELS LIQUIDES DU GAZ NATUREL COMPRENANT DEUX CYCLES RÉFRIGÉRANT SEMI-OUVERTS AU GAZ NATUREL ET UN CYCLE RÉFRIGÉRANT FERMÉ AU GAZ RÉFRIGÉRANT**
VERFAHREN ZUR VERFLÜSSIGUNG VON ERDGAS UND ZUR RÜCKGEWINNUNG MÖGLICHER FLÜSSIGKEITEN AUS DEM ERDGAS MIT ZWEI FÜR DAS ERDGAS HALB OFFENEN KÄLTEMITTELKREISLÄUFEN UND EINEM FÜR DAS KÄLTEMITTELGAS GESCHLOSSENEN KÄLTEMITTELKREISLAUF
METHOD FOR LIQUEFYING NATURAL GAS AND FOR RECOVERING POSSIBLE LIQUIDS FROM THE NATURAL GAS, COMPRISING TWO REFRIGERANT CYCLES SEMI-OPEN TO THE NATURAL GAS AND A REFRIGERANT CYCLE CLOSED TO THE REFRIGERANT GAS

(30) Priorité: 06.07.2016 FR 1656460
(43) Date de publication de la demande: 15.05.2019
(73) Titulaire: SAIPEM S.p.A., 20097 San Donato Milanese (MI) (IT)
(72) Inventeur: ZIELINSKI, Eric, 78000 VERSAILLES (FR); TRICHARD, Nathalie, 78180 MONTIGNY-LE-BRETONNEUX (FR); BELLANDE, Julien, 78000 VERSAILLES (FR); RODIER, Benjamin, 92400 COURBEVOIE (FR)
(74) Mandataire: Croce, Valeria
(86) Numéro de dépôt international: PCT/FR2017/051630
(87) Numéro de publication internationale: WO 2018/007710

(56) Documents cités:
- WO-A1-97/13109
- WO-A1-2007/021351
- WO-A2-2013/057314
- FR-A1- 2 317 609
- FR-A1- 2 977 015

## Description

### Arrière-plan de l'invention

La présente invention se rapporte au domaine général de la liquéfaction de gaz naturel à base majoritairement de méthane pour produire du GNL, pour Gaz Naturel Liquéfié, appelé également LNG en anglais (pour « Liquefied Natural Gas »).

Un domaine particulier mais non limitatif d'application de l'invention est celui des installations flottantes de liquéfaction de gaz naturel, appelées FLNG en anglais (pour « Floating Liquefaction of Natural Gas »), qui permettent de réaliser une liquéfaction du gaz naturel offshore, sur un navire ou sur tout autre support flottant en mer.

Le gaz naturel à base majoritairement de méthane qui est utilisé pour produire du GNL est soit un sous-produit issu des champs pétroliers, c'est-à-dire produit en association avec du pétrole brut, auquel cas il est en quantité faible ou moyenne, soit un produit majeur issu de champs de gaz.

Lorsque le gaz naturel est associé en faible quantité avec du pétrole brut, il est généralement traité et séparé puis réinjecté dans les puits de pétrole, exporté par pipeline et/ou utilisé sur place, notamment comme carburant pour alimenter des générateurs de puissance électrique, des fours ou des chaudières.

Lorsque le gaz naturel est issu de champs de gaz et produit en haute quantité, on cherche à l'inverse à le transporter de manière à pouvoir l'utiliser dans d'autres régions que celles dans laquelle il a été produit. A cet effet, le gaz naturel peut être transporté dans des cuves de navires de transport spécialisés (appelés « méthaniers ») sous forme de liquide cryogénique (à une température de l'ordre de -160°C) et à une pression proche de la pression atmosphérique ambiante.

La liquéfaction du gaz naturel en vue de son transport s'effectue généralement à proximité du site de production de gaz et nécessite des installations de grande échelle et des quantités d'énergie mécanique considérables pour des capacités de production pouvant atteindre plusieurs millions de tonnes par an. L'énergie mécanique nécessaire au procédé de liquéfaction peut être produite sur le site de l'installation de liquéfaction en utilisant une partie du gaz naturel comme combustible.

Le gaz naturel doit subir un traitement préalablement à sa liquéfaction afin d'en extraire les gaz acides (en particulier le dioxyde de carbone), l'eau (pour éviter qu'elle ne gèle dans l'installation de liquéfaction), le mercure (pour éviter les risques de dégradation des équipements en aluminium de l'installation de liquéfaction) et une partie des liquides du gaz naturel, appelés également NGLs en anglais (pour « Natural Gas Liquids »). Les NGLs comprennent l'ensemble des hydrocarbures plus lourds que le méthane présents dans le gaz naturel et susceptibles d'être condensés. Les NGLs comprennent notamment de l'éthane, des GPLs (propane et butanes) pour Gaz de Pétrole Liquéfié, appelés également LPGs en anglais (pour « Liquefied Petroleum Gas »), des pentanes et des hydrocarbures plus lourds que les pentanes présents dans le gaz naturel. Parmi ces hydrocarbures, il est en particulier critique d'extraire en amont des installations de liquéfaction le benzène, la plus grande partie des pentanes et les autres hydrocarbures plus lourds pour éviter qu'ils ne gèlent dans l'installation de liquéfaction. Par ailleurs, l'extraction de GPL et d'éthane peut être elle aussi nécessaire pour que le GNL satisfasse la spécification commerciale de pouvoir calorifique ou afin d'assurer une production commerciale de ces produits.

L'extraction de NGLs est soit intégrée à l'installation de liquéfaction du gaz naturel, soit effectuée dans une unité dédiée en amont de l'installation de liquéfaction. Dans le premier cas, cette extraction est généralement réalisée à une pression relativement élevée (de l'ordre de 4 à 5 MPa) alors que dans le second cas, elle est la plupart du temps réalisée à une pression plus basse (de l'ordre de 2 à 4 MPa).

Une extraction de NGLs intégrée à la liquéfaction du gaz naturel comme décrite par exemple dans la publication US 4,430,103 présente l'avantage d'être simple. Néanmoins, ce type de procédé ne fonctionne qu'à une pression inférieure à la pression critique du gaz à liquéfier, ce qui nuit à l'efficacité de la liquéfaction. De plus ce type de procédé effectue typiquement la séparation du gaz naturel et des NGLs à une pression de l'ordre de 4 à 5 MPa. Or, à ces pressions, la sélectivité de l'extraction de NGLs est faible. En effet, une portion significative de méthane est extraite en même temps que les NGLs. Un traitement en aval est alors généralement nécessaire pour rejeter ce méthane.

Par ailleurs, à une pression de l'ordre de 4 à 5 MPa, les densités du liquide et du gaz naturel sont relativement proches, ce qui rend la conception et l'opération de ballons séparateurs et de colonnes à distiller délicate (en particulier dans le cadre d'une application sur un support flottant).

Une extraction de NGLs à une pression de l'ordre de 2 à 4 MPa en amont de l'installation de liquéfaction dans une unité dédiée comme décrite par exemple dans la publication US 4,157,904 permet d'atteindre des taux de récupération de NGLs élevés avec une bonne sélectivité (i.e. peu de méthane extrait). Elle permet également de s'assurer que le gaz d'alimentation de la liquéfaction soit à la pression optimale pour la liquéfaction (typiquement au moins équivalente à la pression critique) par l'utilisation d'un re-compresseur dédié. Par contre, une telle extraction de NGLs requiert des équipements nombreux et complexes et nécessite des quantités d'énergie mécanique non négligeables pour la re-compression du gaz naturel.

Aussi, la façon dont les NGLs sont extraits a un impact significatif sur le coût et le degré de complexité de l'usine de liquéfaction, sur les performances de la liquéfaction et sur l'efficacité énergétique de l'usine de liquéfaction dans son ensemble.

Différents procédés de liquéfaction du gaz naturel ont été développés afin d'optimiser leur rendement énergétique global. Dans leur principe, ces procédés de liquéfaction reposent typiquement sur une réfrigération mécanique du gaz naturel obtenue grâce à un ou plusieurs cycles thermodynamiques de réfrigération fournissant la puissance thermique nécessaire au refroidissement et à la liquéfaction du gaz naturel. Dans chaque cycle thermodynamique mis en œuvre par ces procédés, le réfrigérant comprimé (sous forme de gaz) est refroidi (et éventuellement condensé) par une source thermique ayant une température supérieure à celle du fluide réfrigéré et appelée « source chaude » (eau, air, autre cycle de réfrigération) puis davantage refroidi par un flux de gaz froid généré par le cycle thermodynamique lui-même avant d'être détendu. Le flux de réfrigérant froid à basse température résultant de cette détente est utilisé pour refroidir le gaz naturel et pré-refroidir le réfrigérant. Le réfrigérant gazeux à basse pression est à nouveau comprimé à son niveau de pression initial (par l'intermédiaire de compresseurs entraînés par des turbines à gaz, des turbines à vapeur ou des moteurs électriques).

Au cours de ces cycles thermodynamiques de réfrigération, la puissance nécessaire à la réfrigération et la liquéfaction du gaz naturel peut être fournie soit par la vaporisation et l'échauffement d'un réfrigérant liquide, l'essentiel de la chaleur de réfrigération étant produite par la chaleur latente mise en jeu lors du changement d'état, soit par l'échauffement d'un réfrigérant froid sous forme de gaz. Dans le cas d'un gaz réfrigérant, la température du réfrigérant est typiquement abaissée par détente de pression au travers d'une turbine de détente (en anglais « gas expander »). L'effet de refroidissement produit par le réfrigérant se présente majoritairement sous la forme d'une chaleur sensible.

Dans le cas d'un réfrigérant liquide, la température du réfrigérant est généralement abaissée par détente au travers d'une vanne et/ou d'une turbine de détente liquide (en anglais « liquid expander »). L'effet de refroidissement produit par le réfrigérant se présente principalement sous la forme d'une chaleur latente (et, dans une moindre mesure, sous la forme d'une chaleur sensible). Comme la chaleur latente est bien plus élevée que la chaleur sensible, les débits de réfrigérant qui sont nécessaires pour obtenir une même puissance de réfrigération sont plus élevés pour les cycles thermodynamiques recourant à un réfrigérant sous forme de gaz que pour les cycles thermodynamiques recourant à un réfrigérant sous forme de liquide.

Aussi, pour une même capacité de liquéfaction, les cycles thermodynamiques de réfrigération utilisant comme réfrigérant un gaz nécessitent des compresseurs de réfrigération de plus haute capacité et des conduites de diamètre plus élevés que pour les cycles thermodynamiques de réfrigération utilisant comme réfrigérant un liquide. Les cycles thermodynamiques à réfrigérant gazeux sont également généralement moins efficaces que les cycles thermodynamiques à réfrigérant liquide, notamment parce que l'écart de température entre le fluide subissant la réfrigération et le fluide réfrigérant est en moyenne plus élevé pour un cycle à réfrigérant gazeux ce qui contribue à accroitre les pertes d'efficacité par irréversibilité.

D'un autre côté, les cycles thermodynamiques de réfrigération à réfrigérant liquide mettent en œuvre des inventaires massiques de réfrigérant plus élevés que les cycles thermodynamiques à réfrigérant gazeux. Lorsque les fluides réfrigérant utilisés sont inflammables ou toxiques, les cycles thermodynamiques à réfrigérant liquide ont un niveau de sécurité intrinsèque plus faible que les procédés à réfrigérant gazeux, en particulier si l'on compare des cycles thermodynamiques à réfrigérant liquide utilisant des hydrocarbures comme réfrigérant avec des cycles thermodynamiques qui utilisent comme réfrigérant un gaz inerte comme l'azote. Ce point est particulièrement critique dans un environnement où de nombreux équipements sont concentrés dans un espace restreint et notamment sur une installation offshore. Les cycles thermodynamiques de réfrigération utilisant des réfrigérants liquides sont ainsi efficaces mais présentent un certain nombre d'inconvénients, en particulier pour une application offshore sur un support flottant.

Différents procédés de liquéfaction utilisant des cycles thermodynamiques de réfrigération à réfrigérant gazeux ont été proposés. On connaît par exemple des documents US 5916260 WO 2005/071333, WO 2009/130466, WO 2012/175889 WO 2013/057314 , et FR2317609 des procédés de liquéfaction à double ou triple détente d'azote dans lesquels de l'azote réchauffé en sortie d'un échangeur de chaleur est comprimé. Au refoulement des compresseurs, l'azote est refroidi et détendu par des turbines afin d'être utilisé pour refroidir et liquéfier le gaz naturel.

De tels procédés de liquéfaction à détente d'azote présentent des avantages certains en termes de simplicité, de sécurité intrinsèque et de robustesse qui les rendent particulièrement appropriés à une application sur un support flottant offshore. Néanmoins, ces procédés sont également peu efficaces. Ainsi un procédé utilisant des réfrigérants liquides produit typiquement de l'ordre de 30% de GNL de plus qu'un procédé à double détente d'azote (à puissance mécanique dépensée équivalente).

On connaît par ailleurs des documents WO 2007/021351 et US 6,412,302 des procédés de liquéfaction du gaz naturel combinant des détentes de gaz naturel et d'azote. Ces procédés permettent d'améliorer l'efficacité de la liquéfaction mais n'intègrent pas l'extraction des NGLs à la liquéfaction. Or cette extraction peut requérir des équipements nombreux et complexes et/ou avoir un impact négatif sur l'efficacité de la liquéfaction.

On connait enfin des documents US 7,225,636 et WO 2009/017414 des procédés de liquéfaction de gaz naturel combinant des cycles de réfrigération pour la liquéfaction du gaz naturel par turbine de détente gaz et une extraction de NGLs. Cependant, ces procédés présentent un certain nombre de désavantages. En particulier, dans ces deux documents, l'extraction des NGLs se fait à une pression relativement élevée ce qui induit une sélectivité de séparation faible, tandis que la liquéfaction du gaz naturel se fait à basse pression (sous la pression critique), ce qui nuit à son efficacité.

### Objet et résumé de l'invention

La présente invention a donc pour but principal de pallier de tels inconvénients en proposant un procédé de liquéfaction utilisant des cycles thermodynamiques à réfrigérant gazeux et ayant une efficacité plus élevée que les procédés de liquéfaction de l'art antérieur tout en proposant une méthode simple et compacte d'extraction d'éventuels NGLs, qui soit intégrée au procédé de liquéfaction et qui offre une meilleure optimisation énergétique globale que les procédés de l'art antérieur.

Conformément à l'invention, ce but est atteint grâce à un procédé de liquéfaction d'un gaz naturel selon la revendication 1 comprenant un mélange d'hydrocarbures dont majoritairement du méthane, le procédé comprenant :
a) un premier cycle semi-ouvert au gaz naturel dans lequel, successivement :
   un flux d'alimentation de gaz naturel à une pression P0 préalablement traité pour en extraire les gaz acides, l'eau et le mercure est mélangé à un flux de gaz naturel, détendu à une pression P1 et sa température abaissée à une température T1 au moyen d'une turbine de détente à température ambiante de sorte à obtenir une condensation d'éventuels liquides du gaz naturel contenus dans le gaz naturel,
   les éventuels liquides du gaz naturel qui ont été condensés sont séparés dans un séparateur principal du flux d'alimentation de gaz naturel, ce dernier traversant alors un échangeur de chaleur cryogénique principal pour former un premier flux de gaz naturel contribuant par échange thermique, d'une part au pré-refroidissement d'un flux principal de gaz naturel circulant à contre-courant au travers de l'échangeur de chaleur cryogénique principal, et d'autre part, au refroidissement d'un flux initial de gaz réfrigérant circulant à contre-courant dans l'échangeur de chaleur cryogénique principal,
   en sortie de l'échangeur de chaleur cryogénique principal, le premier flux de gaz naturel qui est à une température T2 supérieure à T1 et voisine de la température d'une source chaude est comprimé à une pression P2 au moyen d'un compresseur entraîné par la turbine de détente à température ambiante avant d'être admis à l'aspiration d'un compresseur de gaz naturel pour y être davantage comprimé à une pression P3 supérieure à P2 et former un deuxième flux de gaz naturel,
   le deuxième flux de gaz naturel au refoulement du compresseur de gaz naturel est pour partie détendu et mélangé au flux d'alimentation de gaz naturel en amont de la turbine de détente à température ambiante, et pour partie forme le flux principal de gaz naturel,
   une fraction de ce flux principal de gaz naturel traverse l'échangeur de chaleur cryogénique principal afin d'y être refroidi jusqu'à une température T3 suffisamment basse pour permettre la liquéfaction du gaz naturel ;
b) un second cycle réfrigérant semi-ouvert au gaz naturel dans lequel, successivement :
   une autre fraction du flux principal de gaz naturel est extraite de l'échangeur de chaleur cryogénique principal à une température T4 supérieure à T3 pour être dirigée vers une turbine de détente intermédiaire afin que sa température soit abaissée par détente jusqu'à une température T5 inférieure à T4 et former un troisième flux de gaz naturel,
   le troisième flux de gaz naturel est réintroduit dans l'échangeur de chaleur cryogénique principal pour refroidir par échange thermique le flux de gaz naturel principal et le flux initial de gaz réfrigérant circulant à contre-courant dans l'échangeur de chaleur cryogénique principal,
   en sortie de l'échangeur de chaleur cryogénique principal, le troisième flux de gaz naturel qui est à une température T6 voisine de la température de la source chaude est dirigé vers un compresseur entraîné par la turbine de détente intermédiaire pour y être comprimé puis il est refroidi avant d'être mélangé au premier flux de gaz naturel en amont du compresseur de gaz naturel;
c) un cycle réfrigérant fermé au gaz réfrigérant dans lequel, successivement :
   un flux initial de gaz réfrigérant avec une température T7 voisine de la température de la source chaude et préalablement comprimé par un compresseur de gaz réfrigérant est circulé dans l'échangeur de chaleur cryogénique principal pour y être pré-refroidi,
   à la sortie de l'échangeur de chaleur cryogénique principal, le flux initial de gaz réfrigérant qui est à une température T8 inférieure à T7 est dirigé vers une turbine de détente à basse température afin que sa température soit abaissée par détente jusqu'à une température T9 inférieure à T8, le premier flux de gaz réfrigérant ainsi formé étant réintroduit dans l'échangeur de chaleur cryogénique principal pour contribuer au refroidissement du flux principal de gaz naturel et du flux initial de gaz réfrigérant ;
   à la sortie de l'échangeur de chaleur cryogénique principal, le premier flux de gaz réfrigérant qui est à une température T10 voisine de la température de la source chaude est dirigé vers un compresseur entraîné par la turbine de détente à basse température pour y être comprimé avant d'être refroidi puis dirigé vers l'aspiration du compresseur de gaz réfrigérant.

Le procédé de liquéfaction selon l'invention comprend deux cycles réfrigérant semi-ouverts au gaz naturel et un unique cycle réfrigérant fermé au gaz réfrigérant. Le premier cycle réfrigérant semi-ouvert au gaz naturel a pour fonction d'extraire les liquides du gaz naturel (NGLs) lourds éventuellement présents dans le gaz naturel pour éviter les problèmes de gel dans la section froide de l'installation de liquéfaction, et de pré-refroidir le gaz naturel et le gaz réfrigérant. Le second cycle réfrigérant semi-ouvert au gaz naturel a pour fonction de contribuer au pré-refroidissement du gaz naturel et du gaz réfrigérant ainsi qu'à la liquéfaction du gaz naturel. Le cycle réfrigérant fermé au gaz réfrigérant a pour fonction d'assurer le sous-refroidissement du gaz naturel liquéfié et de fournir une puissance de réfrigération complémentaire aux deux autres cycles. Le gaz réfrigérant utilisé est typiquement de l'azote.

Il a été calculé que le procédé selon l'invention présente un rapport de puissance mécanique consommée par tonne de GNL produit pour des conditions équivalentes de l'ordre de 15% plus faible qu'un procédé à deux cycles réfrigérant à l'azote, 10% plus faible qu'un procédé à trois cycles réfrigérant à l'azote, et 8% plus faible qu'un procédé à un cycle réfrigérant au gaz naturel et deux cycles réfrigérant à l'azote lorsque ces procédés sont associés à une unité d'extraction de NGL en amont de la liquéfaction nécessitant une re-compression du gaz (cette puissance de re-compression étant prise en compte dans la comparaison). La puissance consommée par tonne de GNL produit par le procédé selon l'invention est ainsi plus basse que pour les procédés connus de l'art antérieur, ce qui montre une efficacité plus élevée pour ce procédé.

Le procédé selon l'invention intègre à la liquéfaction l'extraction des liquides du gaz naturel (NGLs) lourds, ce qui améliore l'efficacité énergétique globale de l'usine de liquéfaction de gaz naturel et permet de se dispenser de recourir à des installations dédiées à cette extraction. Le procédé de prétraitement du gaz naturel s'en trouve simplifié. De plus, l'extraction étant réalisée à basse pression, peu d'hydrocarbures légers (en particulier le méthane) sont entraînées au cours de ce processus d'extraction, ce qui permet de traiter les NGLs lourds en utilisant un procédé simple de mise en œuvre.

L'unique cycle au gaz réfrigérant du procédé selon l'invention est fermé. Aussi, le seul appoint en gaz réfrigérant qui soit nécessaire peut être facilement produit (en l'occurrence lorsque le gaz réfrigérant comprend majoritairement de l'azote). En particulier, aucune unité dédiée n'est requise pour l'importation, la production, le traitement ou le stockage d'hydrocarbures liquides utilisés comme réfrigérant. L'implantation du procédé selon l'invention s'en trouve ainsi grandement facilitée.

Le procédé selon l'invention présente un niveau élevé de sécurité intrinsèque. En effet, les inventaires massiques d'hydrocarbures sont limités (en particulier par rapport à un procédé utilisant des hydrocarbures sous forme liquide comme réfrigérant). L'implantation du procédé selon l'invention s'en trouve facilitée.

Enfin, le procédé est particulièrement approprié à une installation de liquéfaction du gaz naturel en mer, telle que par exemple à bord d'un FLNG, en raison de son haut niveau de sécurité intrinsèque et du fait qu'il ne requiert pas de stockage de réfrigérants.

Selon une variante dite de « recompression en série », au cours du second cycle réfrigérant semi-ouvert au gaz naturel, le flux de gaz naturel en sortie du compresseur entraîné par la turbine de détente intermédiaire est refroidi puis mélangé au premier flux de gaz naturel avant d'être dirigé vers l'entrée du compresseur entraîné par la turbine de détente à température ambiante. Cette variante permet de réaliser une compression étagée du gaz naturel de sorte à rendre cette dernière plus efficace.

Selon une variante dite à « pré-refroidissement complémentaire par cycle réfrigérant auxiliaire », au cours du premier cycle réfrigérant semi-ouvert au gaz naturel, le flux d'alimentation de gaz naturel à l'admission de la turbine de détente à température ambiante est davantage refroidi dans un échangeur de chaleur auxiliaire. Dans cette variante, un cycle de réfrigération auxiliaire fournit la puissance de réfrigération nécessaire au fonctionnement de l'échangeur de chaleur auxiliaire. Il résulte de cet arrangement que la température dans le séparateur principal est abaissée, ce qui permet d'obtenir une meilleure récupération des NGLs.

Selon une variante dite à « absorption de NGL par reflux sous-refroidi », au cours du second cycle réfrigérant semi-ouvert au gaz naturel, le troisième flux de gaz naturel à l'échappement de la turbine de détente intermédiaire est dirigé vers un séparateur auxiliaire à la sortie duquel le flux de gaz naturel est réintroduit dans l'échangeur de chaleur cryogénique principal, le flux de liquides du gaz naturel à la sortie du séparateur auxiliaire étant pompé en totalité ou en partie vers le séparateur principal pour contribuer à l'absorption de liquides du gaz naturel. Le contact entre le gaz naturel à traiter et le reflux sous-refroidi peut par exemple être réalisé à contre-courant. A cet effet, le séparateur principal peut être équipé d'un lit de garnissage. Avec cette variante, il est possible de traiter facilement des gaz légers avec une haute teneur en composés aromatiques (par exemple le benzène) ou d'extraire des GPLs avec un taux de récupération élevé (par exemple pour assurer une production industrielle de GPLs).

Selon une variante dite à « absorption de NGL par reflux de GNL », au cours du premier cycle réfrigérant semi-ouvert au gaz naturel, une partie de la fraction de flux principal de gaz naturel qui traverse l'échangeur de chaleur cryogénique principal afin d'y être refroidi est extraite dudit échangeur de chaleur cryogénique principal à une température T11 supérieure à la température T3 pour être dirigée vers le séparateur principal de façon à contribuer à l'absorption de liquides du gaz naturel. Le contact entre le gaz naturel à traiter et le reflux de GNL peut par exemple être réalisé à contre-courant. A cet effet, le séparateur principal peut être équipé d'un lit de garnissage. Avec cette variante, il est possible de traiter des gaz légers avec une teneur en composés aromatiques (par exemple benzène) ou d'extraire notamment des GPLs avec un taux de récupération élevé et de l'éthane.

Au cours du premier cycle réfrigérant semi-ouvert au gaz naturel, le flux d'alimentation de gaz naturel est avantageusement mélangé avec du gaz naturel plus léger provenant du refoulement du compresseur de gaz naturel avant d'être détendu dans la turbine à température ambiante sans pré-refroidissement dans l'échangeur cryogénique principal, ce qui permet de produire de manière efficace un flux froid assurant le pré-refroidissement du gaz naturel et du gaz réfrigérant et d'extraire d'éventuels NGLs avec une excellente sélectivité.

Au cours du premier cycle réfrigérant semi-ouvert au gaz naturel, le flux d'alimentation de gaz naturel à l'échappement de la turbine de détente à température ambiante est introduit dans le séparateur principal à la sortie duquel un flux de liquides de gaz lourds est récupéré. Dans ce cas, une fraction du flux de liquides du gaz naturel récupéré est réchauffée et partiellement vaporisée en vue de faciliter son traitement en aval.

Selon une disposition avantageuse, la pression du flux de gaz naturel principal est supérieure à la pression critique du gaz naturel, ce qui permet de maximiser l'efficacité de la liquéfaction et assure que la liquéfaction se fasse sans changement de phase.

L'invention a également pour objet une installation de liquéfaction de gaz naturel selon la revendication 14 pour la mise en œuvre du procédé tel que défini précédemment, l'installation comprenant une turbine de détente à température ambiante destinée à recevoir un flux d'alimentation de gaz naturel ainsi qu'une partie d'un deuxième flux de gaz naturel provenant du refoulement d'un compresseur de gaz naturel et ayant un échappement relié à une entrée d'un séparateur principal, un échangeur de chaleur cryogénique principal destiné à recevoir les flux de gaz naturels et de gaz réfrigérant, un compresseur entraîné par la turbine de détente à température ambiante destiné à recevoir un premier flux de gaz naturel issu du séparateur principal et ayant une sortie reliée à l'aspiration du compresseur de gaz naturel, une turbine de détente à température intermédiaire destinée à recevoir une partie d'un flux principal de gaz naturel provenant du refoulement du compresseur de gaz naturel et reliée en entrée et en sortie à l'échangeur de chaleur cryogénique principal, un compresseur entraîné par la turbine de détente à température intermédiaire destiné à recevoir un troisième flux de gaz naturel issu de l'échangeur de chaleur cryogénique principal, une turbine de détente à basse température pour du gaz réfrigérant reliée en entrée et en sortie à l'échangeur de chaleur cryogénique principal, et un compresseur entraîné par la turbine de détente à basse température et ayant une sortie reliée à l'aspiration d'un compresseur de gaz réfrigérant.

De préférence, le compresseur de gaz naturel et le compresseur de gaz réfrigérant sont entraînés par une même machine d'entraînement fournissant la puissance nécessaire à l'augmentation de pression du gaz naturel à liquéfier ainsi qu'à la compression des fluides circulants dans les trois cycles réfrigérants. La consommation de puissance mécanique nécessaire pour ces fonctions est ainsi optimisée de manière à maximiser la production de GNL tout en minimisant le nombre d'équipements.

De préférence également, le compresseur de gaz naturel est en aval des compresseurs entrainés par la turbine de détente à température ambiante et la turbine de détente à température intermédiaire, et le compresseur de gaz réfrigérant est en aval du compresseur entrainé par la turbine de détente à basse température.

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif. Sur les figures :
- la figure 1 représente de façon schématique un exemple de mise en œuvre du procédé de liquéfaction selon l'invention ;
- la figure 2 représente une variante de mise en œuvre du procédé de liquéfaction selon l'invention dite de « recompression en série » ;
- la figure 3 représente une autre variante de mise en œuvre du procédé de liquéfaction selon l'invention dite à « pré-refroidissement complémentaire par cycle réfrigérant auxiliaire » ;
- la figure 4 représente une autre variante de mise en œuvre du procédé de liquéfaction selon l'invention dite à « absorption de NGL par reflux sous-refroidi » ; et
- la figure 5 représente une autre variante de mise en œuvre du procédé de liquéfaction selon l'invention dite à « absorption de NGL par reflux de GNL ».

### Description détaillée de l'invention

Le procédé de liquéfaction selon l'invention s'applique notamment (mais pas exclusivement) au gaz naturel provenant de champs de gaz. Typiquement, ce gaz naturel comprend majoritairement du méthane et se trouve en combinaison avec d'autres gaz, principalement des hydrocarbures en C2, C3, C4, C5, C6, des gaz acides, de l'eau, et des gaz inertes dont l'azote, ainsi que diverses impuretés dont le mercure.

La figure 1 représente un exemple d'installation 2 pour la mise en œuvre du procédé de liquéfaction de gaz naturel selon l'invention.

En substance, le procédé de liquéfaction selon l'invention recourt à trois cycles thermodynamiques de réfrigération, à savoir deux cycles réfrigérant semi-ouverts au gaz naturel et un unique cycle réfrigérant fermé au gaz réfrigérant.

Par ailleurs, le procédé selon l'invention utilise comme gaz réfrigérant de préférence un gaz comprenant majoritairement de l'azote, ce qui rend le procédé particulièrement adapté à une mise en œuvre offshore, typiquement sur une installation flottante de liquéfaction de gaz naturel (appelée en anglais FLNG pour « Floating Liquefaction of Natural Gas »).

Comme représenté sur la figure 1, cette installation de liquéfaction 2 ne nécessite qu'un seul échangeur de chaleur cryogénique principal 4, ce dernier pouvant être constitué d'un assemblage d'échangeurs de chaleur en aluminium brasés qui est installé dans une boîte froide (appelée « cold box » en anglais).

L'installation de liquéfaction 2 selon l'invention nécessite également trois turbodétendeurs (appelés « turbo-expander » en anglais), à savoir un turbodétendeur à température ambiante 6 dédié au gaz naturel, un turbodétendeur à température intermédiaire 8 dédié au gaz naturel, et un turbodétendeur à basse température 10 dédié au gaz réfrigérant.

De manière connue, un turbodétendeur est une machine tournante qui est composée d'une turbine de détente de gaz (ici respectivement une turbine de détente à température ambiante 6a, une turbine de détente à température intermédiaire 8a et une turbine de détente à basse température 10a et d'un compresseur de gaz (ici respectivement un compresseur 6b, un compresseur 8b et un compresseur 10b) entraîné par la turbine de détente de gaz.

L'installation de liquéfaction 2 selon l'invention comprend encore un compresseur de gaz naturel 12 et un compresseur de gaz réfrigérant 14, ces deux compresseurs 12, 14 étant de préférence entraînés par une même machine d'entraînement ME, par exemple une turbine à gaz fournissant la puissance nécessaire à l'augmentation de pression du gaz naturel à liquéfier ainsi qu'à la compression des fluides circulants dans les trois cycles réfrigérants.

Comme il sera détaillé ultérieurement, le compresseur de gaz naturel remplit une triple fonction : pressuriser et assurer la circulation du gaz naturel de manière à fournir suffisamment de puissance de réfrigération pour contribuer au refroidissement et à la liquéfaction du gaz naturel et du gaz réfrigérant, re-comprimer le gaz naturel qui a été détendu pour l'extraction des NGLs lourds, et assurer que le gaz naturel à liquéfier soit à la pression optimale pour maximiser l'efficacité de la liquéfaction.

Quant au compresseur de gaz réfrigérant, il a pour fonction de pressuriser et d'assurer la circulation du gaz réfrigérant de manière à permettre d'obtenir la puissance de réfrigération nécessaire pour contribuer au refroidissement du gaz réfrigérant, contribuer au pré-refroidissement et la liquéfaction du gaz naturel et assurer le sous-refroidissement du gaz naturel.

L'installation de liquéfaction 2 comprend encore un séparateur principal 16 destiné à la séparation des NGLs éventuellement contenus dans le gaz naturel, et un ballon 18 destiné à permettre une séparation entre les gaz de flash final et le gaz naturel liquéfié (GNL).

On décrira maintenant les différentes étapes du procédé de liquéfaction de gaz naturel selon l'invention.

Préalablement au premier cycle réfrigérant semi-ouvert au gaz naturel, le gaz naturel subit un prétraitement destiné à le rendre propre à la liquéfaction. Ce prétraitement comprend notamment un traitement pour extraire du gaz naturel les gaz acides (dont le dioxyde de carbone), ces gaz acides pouvant notamment geler dans l'installation de liquéfaction. Le prétraitement comprend également un traitement de déshydratation pour extraire du gaz naturel l'eau et un traitement de démercurisation, le mercure risquant de dégrader les équipements en aluminium de l'installation de liquéfaction (dont l'échangeur de chaleur cryogénique principal 4).

Le flux d'alimentation de gaz naturel F-0 sort de cette phase préalable de prétraitement typiquement à une pression P0 comprise entre 5 et 10 MPa et une température T0 voisine (à savoir ici légèrement supérieure) de la température de la source chaude. Par « source chaude », on entend ici la source thermique qui est utilisée pour refroidir les flux non cryogéniques du procédé de liquéfaction. Cette source chaude peut typiquement être l'air ambiant, l'eau de mer, de l'eau douce refroidie par l'eau de mer, un fluide refroidi par un cycle réfrigérant auxiliaire ou une combinaison de plusieurs de ces sources.

Ce flux F-0 est mélangé au flux de gaz naturel F-2-1 provenant de l'installation de liquéfaction (et décrit ultérieurement) et alimente le premier cycle réfrigérant semi-ouvert au gaz naturel.

Comme indiqué précédemment, ce premier cycle réfrigérant semi-ouvert au gaz naturel a pour fonction d'extraire les NGLs lourds éventuellement présents dans le gaz naturel, et de pré-refroidir le gaz naturel et le gaz réfrigérant.

A cet effet, le flux d'alimentation de gaz naturel F-0 (combiné au au flux de gaz naturel F-2-1 décrit ultérieurement) traverse la turbine de détente à température ambiante 6a à l'échappement (i.e. sortie) de laquelle sa pression P1 est abaissée à une pression comprise entre 1 et 3 MPa et sa température T1 est abaissée à une température comprise entre -40°C et -60°C. Cette phase de détente du flux d'alimentation de gaz naturel conduit à une condensation d'éventuels NGLs (pour « Natural Gas Liquids » en anglais) lourds contenus dans le gaz naturel.

Par NGLs lourds, on entend ici l'essentiel des hydrocarbures en C5 (pentanes), C6 (hexanes, benzène) et plus qui sont contenus dans le gaz naturel, ainsi qu'une portion plus restreinte et variable d'éthane, de propane et de butanes et une portion très limitée de méthane.

Avec la condensation des NGLs lourds, le flux de gaz naturel à l'échappement de la turbine de détente à température ambiante 6a est dirigé vers l'entrée du séparateur principal 16. A la sortie du séparateur principal 16, le flux de liquides du gaz naturel F-HL est réchauffé, par exemple en circulant dans l'échangeur de chaleur cryogénique principal 4 (comme représenté sur la figure) ou en passant par un rebouilleur de NGLs dédié, puis il est dirigé vers une unité de traitement des NGLs 20. Après avoir été réchauffé, le flux de liquides du gaz naturel F-HL est diphasique et peut soit être envoyé directement à l'unité de traitement des NGLs 20 (comme représenté sur la figure) soit être soumis à une séparation gaz-liquide, les gaz évaporés étant renvoyés dans le séparateur principal 16.

L'unité de traitement des NGLs 20 est une unité qui permet de traiter les NGLs lourds, et notamment de séparer les butanes et hydrocarbures plus légers des pentanes et hydrocarbures plus lourds pour former en sortie un flux de liquides du gaz naturel légers F-G (aussi appelé flux de NGLs légers F-G) et un flux d'essences de gaz naturel. En sortie de l'unité de traitement des NGLs, ce flux de NGLs légers F-G qui comprend majoritairement de l'éthane, du propane et des butanes est destiné à être réinjecté dans le gaz à liquéfier si cela est compatible avec la spécification de GNL visée (ou valorisé hors de l'installation de liquéfaction si ce n'est pas le cas).

Par ailleurs, une fraction F-HL-1 du flux de liquides du gaz naturel lourds F-HL peut être dirigée vers un refroidisseur de NGLs 19 pour fournir la puissance thermique nécessaire à l'opération de cet échangeur. En particulier, le flux de liquides du gaz naturel légers F-G provenant de l'unité de traitement des NGLs 20 est refroidie dans le refroidisseur de NGLs 19. Une fraction F-G-1 du flux de NGLs légers F-G refroidi est réinjectée dans le séparateur principal 16.

En contrôlant le débit de réinjection de ce flux F-G-1 dans le séparateur principal, il est ainsi possible d'améliorer l'extraction de NGLs lourds et en particulier de réduire la quantité résiduelle de benzène et d'hydrocarbures lourds dans le gaz de sortie du séparateur principal.

La fraction du flux de NGLs légers F-G refroidi qui n'est pas réinjectée dans le séparateur principal 16 est réinjectée dans le flux principal de gaz naturel F-P, en aval du soutirage alimentant la turbine à température intermédiaire 8a (mentionnée ultérieurement).

On notera que la réinjection de la fraction F-G-1 du flux de NGLs légers F-G refroidie dans le séparateur principal 16 n'est pas nécessaire si les quantités de benzène et d'hydrocarbures en C5 et plus dans le flux d'alimentation de gaz naturel sont faibles. On notera également que le refroidissement du flux de NGLs légers F-G peut être réalisé directement dans l'échangeur cryogénique principal 4 si un échangeur dédié à cet effet n'est pas prévu.

On notera enfin que l'injection du flux de NGLs légers F-G peut être réalisée soit à co-courant soit à contre-courant. Dans le cas où le flux de NGLs légers F-G est réinjecté à contre-courant dans le séparateur principal 16, celui-ci pourra éventuellement être équipé d'un lit de garnissage pour améliorer l'efficacité de l'extraction des NGLs.

En sortie du séparateur principal 16, le flux de gaz naturel débarrassé des hydrocarbures lourds (résidu gaz) est à une température acceptable pour assurer un pré-refroidissement du gaz à liquéfier et du gaz réfrigérant. A cet effet, ce résidu gaz forme un premier flux de gaz naturel F-1 qui traverse l'échangeur de chaleur cryogénique principal.

Lorsqu'il traverse l'échangeur de chaleur cryogénique principal, le premier flux de gaz naturel F-1 refroidit par échange thermique, d'une part un flux principal de gaz naturel F-P circulant à contre-courant dans l'échangeur de chaleur cryogénique principal, et d'autre part le flux initial de gaz réfrigérant G-0 (mentionné ultérieurement) circulant à contre-courant dans l'échangeur de chaleur cryogénique principal.

En sortie de l'échangeur de chaleur cryogénique principal, le premier flux de gaz naturel F-1 est à une température T2 supérieure à T1 et voisine de la température de la source chaude. Il est envoyé vers le compresseur 6b entraîné par la turbine de détente à température ambiante 6a pour y être comprimé à une pression P2, typiquement comprise entre 2 et 4 MPa .

Au refoulement (i.e. en sortie) du compresseur 6b, le flux de gaz naturel traverse un refroidisseur de gaz naturel 21 puis est admis à l'aspiration (i.e. en entrée) du compresseur de gaz naturel 12 pour y être davantage comprimé à une pression P3 supérieure à P2 et P0 (et de préférence supérieure à la pression critique du gaz naturel) et former à la sortie un deuxième flux de gaz naturel F-2. Typiquement, la pression P3 pourra être comprise entre 6 et 10 MPa.

Dans ce compresseur de gaz naturel 12, le flux de gaz naturel pourra être comprimé en deux phases successives de compression entre lesquelles le flux de gaz naturel pourra être refroidi par un refroidisseur de gaz naturel 22.

Le deuxième flux de gaz naturel F-2 passe au travers d'un autre refroidisseur de gaz naturel 24 puis est séparé en deux fractions de flux : une fraction de flux F-2-1 est détendue et mélangée au flux d'alimentation de gaz naturel F-0 en amont de la turbine de détente à température ambiante 6a (comme décrit précédemment), et la fraction restante de ce flux forme le flux principal de gaz naturel F-P qui traverse l'échangeur de chaleur cryogénique principal 4.

On notera que la détente du flux F-2-1 peut se faire soit au moyen d'une simple vanne de contrôle 23 (comme représenté sur la figure), soit au moyen d'une turbine de détente.

Une fraction de ce flux principal de gaz naturel F-P traverse l'échangeur de chaleur cryogénique principal afin d'y être refroidi jusqu'à une température T3 (typiquement comprise entre -140°C et -160°C) suffisamment basse pour assurer la liquéfaction du gaz naturel.

Une autre fraction du flux principal de gaz naturel F-P est soumise à un second cycle semi-ouvert au gaz naturel. L'objectif de ce second cycle est de contribuer au refroidissement du gaz réfrigérant et de contribuer au pré-refroidissement du gaz naturel et à sa liquéfaction.

La fraction du flux principal de gaz naturel F-P soumise à ce second cycle semi-ouvert est extraite de l'échangeur de chaleur cryogénique principal à une température T4 (typiquement comprise entre -10°C et -40°C) supérieure à la température T3 pour être dirigé vers la turbine de détente à température intermédiaire 8a afin d'abaisser sa température par détente jusqu'à une température T5 (typiquement comprise entre -80°C et -110°C) inférieure à la température T4 et former un troisième flux de gaz naturel F-3.

Le troisième flux de gaz naturel F-3 qui peut éventuellement contenir une fraction variable de liquide condensé est ensuite réintroduit dans l'échangeur de chaleur cryogénique principal pour refroidir par échange thermique le flux initial de gaz réfrigérant G-0 et le flux de gaz naturel principal F-P traversant l'échangeur de chaleur cryogénique principal à contre-courant.

A la sortie de l'échangeur de chaleur cryogénique principal, le troisième flux de gaz naturel F-3 en phase gaz et à une température T6 voisine de la température de la source chaude est dirigé vers un compresseur 8b entraîné par la turbine de détente à température intermédiaire 8a pour y être comprimé. Il est alors refroidi par un refroidisseur de gaz naturel 26 avant d'être mélangé au premier flux de gaz naturel F-1 en amont du compresseur de gaz naturel 12.

Lors de son passage dans l'échangeur de chaleur cryogénique principal, le flux principal de gaz naturel F-P est refroidi par échange thermique avec le premier flux de gaz naturel F-1, le troisième flux de gaz naturel F3, et par un premier flux de gaz réfrigérant G-1 (décrit ultérieurement) circulant tous les trois à contre-courant dans l'échangeur de chaleur cryogénique principal 4.

A la sortie de l'échangeur de chaleur cryogénique principal, le flux principal de gaz naturel F-P a ainsi été refroidi à une température permettant sa liquéfaction. Celui-ci subit une détente de Joule-Thomson en traversant une vanne 28 jusqu'à atteindre une pression voisine de la pression atmosphérique. Alternativement, cette détente pourrait être réalisée au moyen d'une turbine de détente liquide pour améliorer son efficacité.

La détente du gaz naturel liquéfié a pour effet de générer des gaz de flash qui sont séparés du gaz naturel liquéfié dans le ballon 18 dédié à cet effet. En sortie du ballon, le flux de gaz naturel liquéfié GNL débarrassé des gaz de flash est envoyé vers les cuves de stockage de GNL.

Quant aux gaz de flash F-F, ils sont envoyés dans l'échangeur de chaleur cryogénique principal pour être réchauffés à une température T11 typiquement comprise entre -50°C et -110°C, puis vers une unité de traitement du gaz de flash, ce qui permet de réduire les besoins en puissance de réfrigération dans la section froide de l'échangeur de chaleur cryogénique principal.

On décrira maintenant l'unique cycle réfrigérant fermé au gaz réfrigérant (ici majoritairement de l'azote) qui a pour but de fournir la puissance thermique complémentaire aux deux autres cycles réfrigérant et d'assurer le sous-refroidissement du gaz naturel liquéfié.

Le compresseur de gaz réfrigérant 14 délivre un flux initial de gaz réfrigérant G-0 qui, après refroidissement dans un refroidisseur de gaz réfrigérant 32, se trouve à une température T7 voisine de la température de la source chaude.

Ce flux initial de gaz réfrigérant G-0 est majoritairement circulé dans l'échangeur de chaleur cryogénique principal 4 pour y être pré-refroidi en réchauffant le premier flux de gaz naturel F-1, un troisième flux de gaz naturel F-3 ainsi que le premier flux de gaz réfrigérant G-1 mentionné ultérieurement circulant à contre-courant dans l'échangeur de chaleur cryogénique principal.

A la sortie de l'échangeur de chaleur cryogénique principal, le flux initial de gaz réfrigérant G-0 se trouve à une température T8 (par exemple comprise entre -80°C et -110°C) qui est inférieure à la température T7. Ce flux est dirigé vers la turbine de détente à basse température 10a pour y être davantage refroidi jusqu'à une température T9 (par exemple comprise entre -140°C et -160°C) inférieure à la température T8 avant d'être réintroduite dans l'échangeur de chaleur cryogénique principal pour former un premier flux de gaz réfrigérant G-1.

Comme décrit précédemment, la circulation de ce premier flux de gaz réfrigérant G-1 dans l'échangeur de chaleur cryogénique principal permet d'assurer par échange thermique un refroidissement du flux principal de gaz naturel F-P et du flux initial de gaz réfrigérant G-0 circulant à contre-courant dans l'échangeur de chaleur cryogénique principal.

A la sortie de l'échangeur de chaleur cryogénique principal 4, le premier flux de gaz réfrigérant G-1 est à une température T10 supérieure à T9 et voisine de la température de la source chaude. Ce flux est dirigé vers le compresseur 10b entraîné par la turbine de détente à basse température 10a pour y être comprimé avant d'être refroidi par un refroidisseur de gaz réfrigérant 34 puis réinjecté en aspiration du compresseur de gaz réfrigérant 14.

On notera que dans le compresseur de gaz réfrigérant 14, le premier flux de gaz réfrigérant G-1 pourra être comprimé en deux phases successives de compression entre lesquelles le flux de gaz réfrigérant pourra être refroidi par un autre refroidisseur de gaz réfrigérant 30.

En liaison avec les figures 2 à 5, on décrira maintenant différentes variantes du procédé de liquéfaction selon l'invention, étant noté que chacune de ces variantes peut être mise en œuvre séparément ou combinée avec les autres en fonction du cas d'application.

La figure 2 illustre une variante du procédé de liquéfaction selon l'invention dite de « recompression en série ».

Cette variante se distingue du mode de réalisation de la figure 1 en ce que le courant au refoulement du compresseur 8b entraîné par la turbine de détente à température intermédiaire 8a est dirigé vers l'aspiration du compresseur 6b entraîné par la turbine de détente à température ambiante 6a (au lieu d'être directement admis à l'aspiration du compresseur de gaz naturel 12 comme décrit dans le mode de réalisation de la figure 1). Au refoulement du compresseur 6b, ce courant de gaz naturel traverse le refroidisseur de gaz naturel 21 puis est admis à l'aspiration du compresseur de gaz naturel.

Cette variante permet ainsi de réaliser une compression étagée du gaz naturel qui est plus efficace que celle décrite en liaison avec la figure 1.

La figure 3 illustre une autre variante du procédé de liquéfaction selon l'invention dite à « pré-refroidissement complémentaire par cycle réfrigérant auxiliaire ».

Cette variante se distingue du mode de réalisation de la figure 1 en ce que, au cours du premier cycle réfrigérant semi-ouvert au gaz naturel, le flux d'alimentation de gaz naturel à l'admission de la turbine de détente à température ambiante 6a est davantage refroidi dans un échangeur de chaleur auxiliaire 36.

Comme représenté sur la figure 3, un cycle de réfrigération auxiliaire 38 fournit la puissance de réfrigération nécessaire au fonctionnement de l'échangeur de chaleur auxiliaire 36. Ce cycle peut être par exemple un cycle aux Hydro-Fluoro-Carbones (HFC) ou au dioxyde de carbone.

Dans cette variante, la température dans le séparateur principal 16 est abaissée, ce qui permet d'obtenir une meilleure récupération des NGLs.

La figure 4 illustre une autre variante du procédé de liquéfaction selon l'invention dite à « absorption de NGL par reflux sous-refroidi ».

Dans cette variante, au cours du second cycle réfrigérant semi-ouvert au gaz naturel, le troisième flux de gaz naturel F-3 à l'échappement de la turbine de détente intermédiaire 8a est dirigé vers un séparateur auxiliaire 40 à la sortie duquel le flux de gaz naturel est réintroduit dans l'échangeur de chaleur cryogénique principal 4, le flux de liquides du gaz naturel à la sortie du séparateur auxiliaire 40 étant pompé en totalité ou en partie vers le séparateur principal 16 pour contribuer à l'absorption de liquides du gaz naturel.

Le contact entre le gaz naturel à traiter et le reflux sous-refroidi peut par exemple être réalisé à contre-courant. A cet effet, le séparateur principal peut par exemple être équipé d'un lit de garnissage. Avec cette variante, il est possible de traiter des gaz légers avec une haute teneur en composés aromatiques (par exemple le benzène) ou extraire les LPGs avec un taux de récupération élevé (par exemple pour assurer une production industrielle de GPLs).

La figure 5 illustre une autre variante du procédé de liquéfaction selon l'invention dite à « absorption de NGL par reflux de GNL ».

Dans cette variante, au cours du premier cycle réfrigérant semi-ouvert au gaz naturel, une partie F-I de la fraction de flux principal de gaz naturel F-P qui traverse l'échangeur de chaleur cryogénique principal 4 afin d'y être refroidi est extraite dudit échangeur de chaleur cryogénique principal à une température T11 pour être dirigée vers le séparateur principal 16 de façon à contribuer à l'absorption de liquides du gaz naturel.

La température T11 d'extraction du flux F-I est supérieure à la température T3. Elle est par exemple comprise entre -70°C et -110°C.

Le contact entre le gaz naturel à traiter et le reflux de GNL peut par exemple être réalisé à contre-courant. A cet effet, le séparateur principal peut par exemple être équipé d'un lit de garnissage. Avec cette variante, il est possible de traiter des gaz légers avec une haute teneur en composés aromatiques en composés aromatiques (par exemple le benzène) ou d'extraire notamment des GPLs avec un taux de récupération élevé et de l'éthane.

## Revendications

1. Procédé de liquéfaction d'un gaz naturel comprenant un mélange d'hydrocarbures dont majoritairement du méthane, le procédé comprenant :
a) un premier cycle réfrigérant semi-ouvert au gaz naturel dans lequel, successivement :
un flux d'alimentation de gaz naturel (F-0) à une pression P0 préalablement traité pour en extraire les gaz acides, l'eau et le mercure est mélangé à un flux de gaz naturel, détendu à une pression P1 et sa température abaissée à une température T1 au moyen d'une turbine de détente à température ambiante (6a) de sorte à obtenir une condensation d'éventuels liquides du gaz naturel contenus dans le gaz naturel,
les éventuels liquides du gaz naturel qui ont été condensés sont séparés dans un séparateur principal (16) du flux d'alimentation de gaz naturel, ce dernier traversant alors un échangeur de chaleur cryogénique principal (4) pour former un premier flux de gaz naturel (F-1) contribuant par échange thermique, d'une part au pré-refroidissement d'un flux principal de gaz naturel (F-P) circulant à contre-courant au travers de l'échangeur de chaleur cryogénique principal, et d'autre part, au refroidissement d'un flux initial de gaz réfrigérant (G-0) circulant à contre-courant dans l'échangeur de chaleur cryogénique principal,
en sortie de l'échangeur de chaleur cryogénique principal, le premier flux de gaz naturel (F-1) qui est à une température T2 supérieure à T1 et voisine de la température d'une source chaude est comprimé à une pression P2 au moyen d'un compresseur (6b) entraîné par la turbine de détente à température ambiante (6a) avant d'être admis à l'aspiration d'un compresseur de gaz naturel (12) pour y être davantage comprimé à une pression P3 supérieure à P2 et former un deuxième flux de gaz naturel (F-2),
le deuxième flux de gaz naturel (F-2) au refoulement du compresseur de gaz naturel (12) est pour partie détendu et mélangé au flux d'alimentation de gaz naturel (F-0) en amont de la turbine de détente à température ambiante, et pour partie forme le flux principal de gaz naturel (F-P),
une fraction de ce flux principal de gaz naturel (F-P) traverse l'échangeur de chaleur cryogénique principal afin d'y être refroidi jusqu'à une température T3 suffisamment basse pour permettre la liquéfaction du gaz naturel ;
b) un second cycle réfrigérant semi-ouvert au gaz naturel dans lequel, successivement :
une autre fraction du flux principal de gaz naturel (F-P) est extraite de l'échangeur de chaleur cryogénique principal à une température T4 supérieure à T3 pour être dirigée vers une turbine de détente intermédiaire (8a) afin que sa température soit abaissée par détente jusqu'à une température T5 inférieure à T4 et former un troisième flux de gaz naturel (F-3),
le troisième flux de gaz naturel (F-3) est réintroduit dans l'échangeur de chaleur cryogénique principal pour refroidir par échange thermique le flux de gaz naturel principal et le flux initial de gaz réfrigérant circulant à contre-courant dans l'échangeur de chaleur cryogénique principal,
en sortie de l'échangeur de chaleur cryogénique principal, le troisième flux de gaz naturel (F-3) qui est à une température T6 voisine de la température de la source chaude est dirigé vers un compresseur (8b) entraîné par la turbine de détente intermédiaire (8a) pour y être comprimé puis il est refroidi avant d'être mélangé au premier flux de gaz naturel en amont du compresseur de gaz naturel (12) ;
c) un cycle réfrigérant fermé au gaz réfrigérant dans lequel, successivement :
un flux initial de gaz réfrigérant (G-0) avec une température T7 voisine de la température de la source chaude et préalablement comprimé par un compresseur de gaz réfrigérant (14) est circulé dans l'échangeur de chaleur cryogénique principal (4) pour y être pré-refroidi,
à la sortie de l'échangeur de chaleur cryogénique principal, le flux initial de gaz réfrigérant (G-0) qui est à une température T8 inférieure à T7 est dirigé vers une turbine de détente à basse température (10a) afin que sa température soit abaissée par détente jusqu'à une température T9 inférieure à T8, le premier flux de gaz réfrigérant (G-1) ainsi formé étant réintroduit dans l'échangeur de chaleur cryogénique principal pour contribuer au refroidissement du flux principal de gaz naturel (F-P) et du flux initial de gaz réfrigérant (G-0) ;
à la sortie de l'échangeur de chaleur cryogénique principal, le premier flux de gaz réfrigérant (G-1) qui est à une température T10 voisine de la température de la source chaude est dirigé vers un compresseur (10b) entraîné par la turbine de détente à basse température (10a) pour y être comprimé avant d'être refroidi puis dirigé vers l'aspiration du compresseur de gaz réfrigérant (14).

2. Procédé selon la revendication 1, dans lequel, au cours du second cycle réfrigérant semi-ouvert au gaz naturel, le flux de gaz naturel en sortie du compresseur (8b) entraîné par la turbine de détente intermédiaire (8a) est refroidi puis mélangé au premier flux de gaz naturel avant d'être dirigé vers l'entrée du compresseur (6b) entraîné par la turbine de détente à température ambiante (6a).

3. Procédé selon l'une des revendications 1 et 2, dans lequel, au cours du premier cycle réfrigérant semi-ouvert au gaz naturel, le flux d'alimentation de gaz naturel à l'admission de la turbine de détente à température ambiante (6a) est davantage refroidi dans un échangeur de chaleur auxiliaire (36).

4. Procédé selon l'une quelconque des revendications 1 à 3, dans lequel, au cours du second cycle réfrigérant semi-ouvert au gaz naturel, le troisième flux de gaz naturel (F-3) à l'échappement de la turbine de détente intermédiaire (8a) est dirigé vers un séparateur auxiliaire (40) à la sortie duquel le flux de gaz naturel est réintroduit dans l'échangeur de chaleur cryogénique principal (4), le flux de liquides du gaz naturel à la sortie du séparateur auxiliaire (40) étant pompé en totalité ou en partie vers le séparateur principal (16) pour contribuer à l'absorption de liquides du gaz naturel.

5. Procédé selon l'une quelconque des revendications 1 à 4, dans lequel, au cours du premier cycle réfrigérant semi-ouvert au gaz naturel, une partie de la fraction de flux principal de gaz naturel (F-P) qui traverse l'échangeur de chaleur cryogénique principal (4) afin d'y être refroidi est extraite dudit échangeur de chaleur cryogénique principal à une température T11 supérieure à la température T3 pour être dirigée vers le séparateur principal (16) de façon à contribuer à l'absorption de liquides du gaz naturel.

6. Procédé selon l'une quelconque des revendications 1 à 5, dans lequel, au cours du premier cycle réfrigérant semi-ouvert au gaz naturel, le flux d'alimentation de gaz naturel (F-0) est détendu et sa température abaissée au moyen de la turbine de détente à température ambiante (6a) sans subir de pré-refroidissement préalable dans l'échangeur de chaleur cryogénique principal.

7. Procédé selon l'une quelconque des revendications 1 à 6, dans lequel, au cours du premier cycle réfrigérant semi-ouvert au gaz naturel, le flux d'alimentation de gaz naturel à l'échappement de la turbine de détente à température ambiante (6a) est introduit dans le séparateur principal (16) à la sortie duquel un flux de liquides du gaz naturel (F-HL) est récupéré.

8. Procédé selon la revendication 7, dans lequel le flux de liquides du gaz naturel (F-HL) récupéré est réchauffée et partiellement vaporisé en vue de faciliter son traitement en aval.

9. Procédé selon l'une des revendications 7 et 8, dans lequel la puissance thermique nécessaire pour réchauffer le flux de liquides du gaz naturel (F-HL) provient du refroidissement du flux principal de gaz naturel (F-P) et/ou du flux initial de gaz réfrigérant (G-0).

10. Procédé selon l'une quelconque des revendications 1 à 9, dans lequel la pression du flux principal de gaz naturel (F-P) est supérieure à la pression critique du gaz naturel.

11. Procédé selon l'une quelconque des revendications 1 à 10, dans lequel :
la température T1 est comprise entre -40°C et -60°C ;
la température T3 est comprise entre -140°C et -160°C ;
la température T4 est comprise entre -10°C et -40°C ;
la température T5 est comprise entre -80°C et -110°C ;
la température T8 est comprise entre -80°C et -110°C ;
la température T9 est comprise entre -140°C et -160°C ;
la pression P0 est comprise entre 5 et 10 MPa ;
la pression P1 est comprise entre 1 et 3 MPa ;
la pression P2 est comprise entre 2 et 4 MPa ; et
la pression P3 est comprise entre 6 et 10 MPa.

12. Procédé selon l'une quelconque des revendications 1 à 11, dans lequel le gaz réfrigérant comprend majoritairement de l'azote.

13. Procédé selon l'une quelconque des revendications 1 à 12, dans lequel il est mis en œuvre à bord d'une installation de liquéfaction de gaz naturel en mer.

14. Installation de liquéfaction de gaz naturel pour la mise en œuvre du procédé selon l'une quelconque des revendications 1 à 13, comprenant :
une turbine de détente à température ambiante (6a) destinée à recevoir un flux d'alimentation de gaz naturel (F-0) ainsi qu'une partie d'un deuxième flux de gaz naturel (F-2) provenant du refoulement d'un compresseur de gaz naturel (12) et ayant un échappement relié à une entrée d'un séparateur principal (16) ;
un échangeur de chaleur cryogénique principal (4) destiné à recevoir des flux de gaz naturels (F-P, F-1, F-3) et de gaz réfrigérant ;
un compresseur (6b) entraîné par la turbine de détente à température ambiante (6a) destiné à recevoir un premier flux de gaz naturel (F-1) issu d'un séparateur principal (16) et ayant une sortie reliée à l'aspiration du compresseur de gaz naturel (12) ;
une turbine de détente à température intermédiaire (8a) destinée à recevoir une partie d'un flux principal de gaz naturel (F-P) provenant du refoulement du compresseur de gaz naturel (12) et reliée en entrée et en sortie à l'échangeur de chaleur cryogénique principal (4) ;
un compresseur (8b) entraîné par la turbine de détente à température intermédiaire (8a) destiné à recevoir un troisième flux de gaz naturel (F-3) issu de l'échangeur de chaleur cryogénique principal (4) ;
une turbine de détente à basse température (10a) pour du gaz réfrigérant reliée en entrée et en sortie à l'échangeur de chaleur cryogénique principal (4) ; et
un compresseur (10b) entraîné par la turbine de détente à basse température (10a) et ayant une sortie reliée à l'aspiration d'un compresseur de gaz réfrigérant (14).

15. Installation selon la revendication 14, dans laquelle le compresseur de gaz naturel (12) et le compresseur de gaz réfrigérant (14) sont entraînés par une même machine d'entraînement (ME) fournissant la puissance nécessaire à l'augmentation de pression du gaz naturel à liquéfier ainsi qu'à la compression des fluides circulants dans les trois cycles réfrigérants.

16. Installation selon l'une des revendications 14 et 15, dans laquelle le compresseur de gaz naturel (12) est en aval des compresseurs entrainés par la turbine de détente à température ambiante (6a) et la turbine de détente à température intermédiaire (8a), et dans laquelle le compresseur de gaz réfrigérant (14) est en aval du compresseur entrainé par la turbine de détente à basse température (10a).

## Patentansprüche

1. Verfahren zur Verflüssigung eines Erdgases, umfassend eine Kohlenwasserstoffmischung, hauptsächlich Methan, wobei das Verfahren umfasst:
a) einen ersten Kältemittelkreislauf, der für das Erdgas halb offen ist, in dem nacheinander
ein Erdgas-Feedstrom (F-0) bei einem Druck P0, der vorbehandelt ist, um daraus saure Gase, Wasser und Quecksilber zu extrahieren, mit einem Erdgasstrom gemischt wird, auf einen Druck P1 expandiert wird und dessen Temperatur mittels einer Expansionsturbine bei Raumtemperatur (6a) auf eine Temperatur T1 gesenkt wird, um eine Kondensation von möglichen Erdgasflüssigkeiten zu erhalten, die in dem Erdgas enthalten sind,
die möglichen Erdgasflüssigkeiten, die kondensiert wurden, in einem Hauptabscheider (16) von dem Erdgas-Feedstrom getrennt werden, wobei letzterer dann einen kryogenen Hauptwärmetauscher (4) durchläuft, um einen ersten Strom von Erdgas (F-1) zu bilden, der durch Wärmeaustausch einerseits zur Vorkühlung eines Hauptstroms von Erdgas (F-P), der im Gegenstrom durch den kryogenen Hauptwärmetauscher fließt, und andererseits zur Kühlung eines Anfangsstroms von Kühlmittelgas (G-0), der im Gegenstrom durch den kryogenen Hauptwärmetauscher fließt, beiträgt,
am Auslass des kryogenen Hauptwärmetauschers der erste Erdgasstrom (F-1), der bei einer Temperatur T2 größer als T1 und nahe der Temperatur einer heißen Quelle ist, bei einem Druck P2 mittels eines Verdichters (6b) verdichtet wird, der von der Raumtemperatur-Expansionsturbine (6a) angetrieben wird, bevor er der Ansaugung eines Erdgasverdichters (12) zugeführt wird, um darin bei einem Druck P3 größer als P2 weiter verdichtet zu werden und einen zweiten Strom von Erdgas (F-2) zu bilden,
der zweite Erdgasstrom (F-2) am Ablass des Erdgasverdichters (12) teilweise expandiert ist und mit dem Erdgas-Feedstrom (F-0) oberhalb der Raumtemperatur-Expansionsturbine gemischt wird und teilweise den Hauptstrom von Erdgas (F-P) bildet,
ein Teil dieses Hauptstroms von Erdgas (F-P) den kryogenen Hauptwärmetauscher durchläuft, um auf eine Temperatur T3 abgekühlt zu werden, die niedrig genug ist, um die Verflüssigung des Erdgases zu ermöglichen;
b) einen zweiten Kältemittelkreislauf, der für das Erdgas halb offen ist, in dem nacheinander
eine andere Fraktion des Hauptstroms von Erdgas (F-P) bei einer Temperatur T4 größer als T3 aus dem kryogenen Hauptwärmetauscher extrahiert wird, um zu einer Zwischenexpansionsturbine (8a) geleitet zu werden, damit seine Temperatur durch Expansion auf eine Temperatur T5 niedriger als T4 gesenkt wird und einen dritten Strom von Erdgas (F-3) zu bilden,
der dritte Erdgasstrom (F-3) wieder in den kryogenen Hauptwärmetauscher eingeführt wird, um durch Wärmeaustausch den Haupterdgasstrom und den Anfangsstrom von Kältemittelgas, der im Gegenstrom in den kryogenen Hauptwärmetauscher zirkuliert, zu kühlen,
am Auslass des kryogenen Hauptwärmetauschers der dritte Erdgasstrom (F-3), der bei einer Temperatur T6 nahe der Temperatur der heißen Quelle ist, zu einem Verdichter (8b) geleitet wird, der von der Zwischenexpansionsturbine (8a) angetrieben wird, um darin verdichtet zu werden, und dann abgekühlt wird, bevor er mit dem ersten Strom von Erdgas stromaufwärts des Erdgasverdichters (12) gemischt wird;
c) einen Kältemittelkreislauf, der für das Kältemittelgas geschlossen ist, in dem nacheinander
ein Anfangsstrom von Kältemittelgas (G-0) mit einer Temperatur T7 nahe der Temperatur der heißen Quelle und der zuvor durch einen Kältemittelgasverdichter (14) verdichtet wurde, im kryogenen Hauptwärmetauscher (4) zirkuliert wird, um darin vorgekühlt zu werden,
am Auslass des kryogenen Hauptwärmetauschers der Anfangsstrom von Kältemittelgas (G-0), der bei einer Temperatur T8 niedriger als T7 ist, zu einer Niedertemperatur-Expansionsturbine (10a) geleitet wird, so dass seine Temperatur durch Expansion auf eine Temperatur T9 niedriger als T8 gesenkt wird, wobei der so gebildete erste Strom von Kältemittelgas (G-1) wieder in den kryogenen Hauptwärmetauscher eingeführt wird, um zur Kühlung des Hauptstroms von Erdgas (F-P) und des Anfangsstroms von Kältemittelgas (G-0) beizutragen;
am Auslass des kryogenen Hauptwärmetauschers der erste Strom von Kältemittelgas (G-1), der bei einer Temperatur T10 nahe der Temperatur der heißen Quelle ist, zu einem Verdichter (10b) geleitet wird, der von der Niedertemperatur-Expansionsturbine (10a) angetrieben wird, um darin verdichtet zu werden, bevor er gekühlt wird, und dann zum Ansaugen des Kältemittelgas-Verdichters (14) geleitet wird.

2. Verfahren nach Anspruch 1, wobei während des zweiten Kältemittelkreislaufs, der für das Erdgas halb offen ist, der Erdgasstrom am Auslass des Verdichters (8b), der von der Zwischenexpansionsturbine (8a) angetrieben wird, gekühlt und dann mit dem ersten Erdgasstrom gemischt wird, bevor er zum Einlass des Verdichters (6b), der von der Raumtemperatur-Expansionsturbine (6a) angetrieben wird, geleitet wird.

3. Verfahren nach einem der Ansprüche 1 und 2, wobei während des ersten Kältemittelkreislaufs, der für das Erdgas halb offen ist, der Erdgas-Feedstrom am Einlass der Raumtemperatur-Expansionsturbine (6a) in einem zusätzlichen Wärmetauscher (36) weiter gekühlt wird.

4. Verfahren nach einem der Ansprüche 1 bis 3, wobei während des zweiten Kältemittelkreislaufs, der für das Erdgas halb offen ist, der dritte Erdgasstrom (F-3) am Ablass der Zwischenexpansionsturbine (8a) zu einem zusätzlichen Abscheider (40) geleitet wird, an dessen Auslass der Strom von Erdgas wieder in den kryogenen Hauptwärmetauscher (4) eingeführt wird, wobei der Strom von Flüssigkeiten des Erdgases am Auslass des zusätzlichen Abscheiders (40) ganz oder teilweise zum Hauptabscheider (16) gepumpt wird, um zur Absorption von Flüssigkeiten aus dem Erdgas beizutragen.

5. Verfahren nach einem der Ansprüche 1 bis 4, wobei während des ersten Kältemittelkreislaufs, der für das Erdgas halb offen ist, ein Teil des Anteils des Haupterdgasstroms (F-P), der den kryogenen Hauptwärmetauscher (4) durchläuft, um darin gekühlt zu werden, aus dem kryogenen Hauptwärmetauscher bei einer Temperatur T11 größer als die Temperatur T3 extrahiert wird, um zum Hauptabscheider (16) geleitet zu werden, um zur Absorption von Flüssigkeiten aus dem Erdgas beizutragen.

6. Verfahren nach einem der Ansprüche 1 bis 5, wobei während des ersten Kältemittelkreislaufs, der für das Erdgas halb offen ist, der Erdgas-Feedstrom (F-0) expandiert wird und seine Temperatur mittels der Raumtemperatur-Expansionsturbine (6a) ohne vorherige Vorkühlung im kryogenen Hauptwärmetauscher gesenkt wird.

7. Verfahren nach einem der Ansprüche 1 bis 6, wobei während des ersten Kältemittelkreislaufs, der für das Erdgas halb offen ist, der Erdgas-Feedstrom am Ablass der Expansionsturbine bei Raumtemperatur (6a) in den Hauptabscheider (16) eingeleitet wird, an dessen Auslass ein Strom von Erdgasflüssigkeiten (F-HL) zurückgewonnen wird.

8. Verfahren nach Anspruch 7, wobei der zurückgewonnene Strom von Erdgasflüssigkeiten (F-HL) wieder erwärmt und teilweise verdampft wird, um seine Verarbeitung stromabwärts zu erleichtern.

9. Verfahren nach einem der Ansprüche 7 und 8, wobei die Wärmeleistung, die benötigt wird, um den Strom von Erdgasflüssigkeiten (F-HL) wieder zu erwärmen, aus der Kühlung des Hauptstroms von Erdgas (F-P) und/oder des Anfangsstroms von Kältemittelgas (G-0) stammt.

10. Verfahren nach einem der Ansprüche 1 bis 9, wobei der Druck des Hauptstroms von Erdgas (F-P) größer ist als der kritische Druck des Erdgases.

11. Verfahren nach einem der Ansprüche 1 bis 10, wobei:
die Temperatur T1 im Bereich zwischen -40°C und -60°C liegt;
die Temperatur T3 im Bereich zwischen -140°C und -160°C liegt;
die Temperatur T4 im Bereich zwischen -10°C und -40°C liegt;
die Temperatur T5 im Bereich zwischen -80°C und -110°C liegt;
die Temperatur T8 im Bereich zwischen -80°C und -110°C liegt;
die Temperatur T9 im Bereich zwischen -140°C und -160°C liegt;
der Druck P0 im Bereich zwischen 5 und 10 MPa liegt;
der Druck P1 im Bereich zwischen 1 und 3 MPa liegt;
der Druck P2 im Bereich zwischen 2 und 4 MPa liegt und
der Druck P3 im Bereich zwischen 6 und 10 MPa liegt.

12. Verfahren nach einem der Ansprüche 1 bis 11, wobei das Kältemittelgas hauptsächlich Stickstoff umfasst.

13. Verfahren nach einem der Ansprüche 1 bis 12, wobei es an Bord einer Offshore-Erdgasverflüssigungsanlage implementiert ist.

14. Erdgasverflüssigungsanlage zur Implementierung des Verfahrens nach einem der Ansprüche 1 bis 13, umfassend
eine Raumtemperatur-Expansionsturbine (6a) zur Aufnahme eines Erdgas-Feedstroms (F-0) sowie eines Teils eines zweiten Erdgasstroms (F-2) aus dem Ablass eines Erdgasverdichters (12) und die einen Ablass aufweist, der mit einem Einlass eines Hauptabscheiders (16) verbunden ist;
einen kryogenen Hauptwärmetauscher (4) zur Aufnahme von Strömen von Erdgasen (F-P, F-1, F-3) und Kältemittelgas;
einen Verdichter (6b), der von der Raumtemperatur-Expansionsturbine (6a) angetrieben wird, um einen ersten Erdgasstrom (F-1) aus einem Hauptabscheider (16) zu empfangen, und der einen Auslass aufweist, der mit der Ansaugung des Erdgasverdichters (12) verbunden ist;
eine Zwischentemperatur-Expansionsturbine (8a) zum Empfangen eines Teils eines Hauptstroms von Erdgas (F-P) aus dem Ablass des Erdgasverdichters (12) und die am Einlass und am Auslass mit dem kryogenen Hauptwärmetauscher (4) verbunden ist;
einen Verdichter (8b), der von der Zwischentemperatur-Expansionsturbine (8a) angetrieben wird, um einen dritten Erdgasstrom (F-3) aus dem kryogenen Hauptwärmetauscher (4) zu empfangen;
eine Niedertemperatur-Expansionsturbine (10a) für Kältemittelgas, die am Einlass und am Auslass mit dem kryogenen Hauptwärmetauscher (4) verbunden ist; und
einen Verdichter (10b), der von der Niedertemperatur-Expansionsturbine (10a) angetrieben wird und der einen Auslass aufweist, der mit der Ansaugung eines Kältemittelgasverdichters (14) verbunden ist.

15. Anlage nach Anspruch 14, wobei der Erdgasverdichter (12) und der Kältemittelgasverdichter (14) von derselben Antriebsmaschine (ME) angetrieben werden, die die Leistung bereitstellt, die für die Druckerhöhung des zu verflüssigenden Erdgases sowie die Verdichtung der zirkulierenden Fluide in den drei Kältemittelkreisläufen benötigt wird.

16. Anlage nach einem der Ansprüche 14 und 15, wobei der Erdgasverdichter (12) stromabwärts der Verdichter liegt, die von der Raumtemperatur-Expansionsturbine (6a) und der Zwischentemperatur-Expansionsturbine (8a) angetrieben werden, und wobei der Kältemittelgasverdichter (14) stromabwärts des Verdichters liegt, der von der Niedertemperatur-Expansionsturbine (10a) angetrieben wird.

## Claims

1. A process for liquefying a natural gas comprising a hydrocarbon mixture, mainly methane, the process comprising:
a) a first refrigerant cycle semi-open to the natural gas in which, successively:
a natural gas feed stream (F-0) at a pressure P0 pre-treated to extract therefrom acid gases, water and mercury is mixed with a natural gas stream, expanded to a pressure P1 and its temperature lowered to a temperature T1 by means of an expansion turbine at room temperature (6a) so as to obtain a condensation of possible natural gas liquids contained in the natural gas,
the possible natural gas liquids that have been condensed are separated in a main separator (16) from the natural gas feed stream, the latter then passing through a main cryogenic heat exchanger (4) in order to form a first stream of natural gas (F-1) contributing by heat exchange, on the one hand to the pre-cooling of a main stream of natural gas (F-P) flowing countercurrent through the main cryogenic heat exchanger, and on the other hand, to the cooling of an initial stream of refrigerant gas (G-0) flowing countercurrent in the main cryogenic heat exchanger,
at the outlet of the main cryogenic heat exchanger, the first natural gas stream (F-1) which is at a temperature T2 greater than T1 and close to the temperature of a hot source, is compressed at a pressure P2 by means of a compressor (6b) driven by the room temperature expansion turbine (6a) before being admitted to the suction of a natural gas compressor (12) to be further compressed therein at a pressure P3 greater than P2 and form a second stream of natural gas (F-2),
the second natural gas stream (F-2) at the discharge of the natural gas compressor (12) is partly expanded and mixed with the natural gas feed stream (F-0) upstream of the room temperature expansion turbine, and partly forms the main stream of natural gas (F-P),
a fraction of this main stream of natural gas (F-P) passes through the main cryogenic heat exchanger in order to be cooled to a temperature T3 low enough to allow the liquefaction of the natural gas;
b) a second refrigerant cycle semi-open to the natural gas in which, successively:
another fraction of the main stream of natural gas (F-P) is extracted from the main cryogenic heat exchanger at a temperature T4 greater than T3 to be directed to an intermediate expansion turbine (8a) so that its temperature is lowered by expansion to a temperature T5 lower than T4 and form a third stream of natural gas (F-3),
the third natural gas stream (F-3) is reintroduced into the main cryogenic heat exchanger to cool by heat-exchange the main natural gas stream and the initial stream of refrigerant gas countercurrent circulating into the main cryogenic heat exchanger,
at the outlet of the main cryogenic heat exchanger, the third natural gas stream (F-3) which is at a temperature T6 close to the temperature of the hot source is directed to a compressor (8b) driven by the intermediate expansion turbine (8a) to be compressed therein and then it is cooled before being mixed with the first stream of natural gas upstream of the natural gas compressor (12);
c) a refrigerant cycle closed to the refrigerant gas in which, successively:
an initial stream of refrigerant gas (G-0) with a temperature T7 close to the temperature of the hot source and previously compressed by a refrigerant gas compressor (14) is circulated in the main cryogenic heat exchanger (4) to be pre-cooled therein,
at the outlet of the main cryogenic heat exchanger, the initial stream of refrigerant gas (G-0) which is at a temperature T8 lower than T7 is directed to a low temperature expansion turbine (10a) so that its temperature is lowered by expansion to a temperature T9 lower than T8, the first stream of refrigerant gas (G-1) thus formed being reintroduced into the main cryogenic heat exchanger to contribute to the cooling of the main stream of natural gas (F-P) and the initial stream of refrigerant gas (G-0);
at the outlet of the main cryogenic heat exchanger, the first stream of refrigerant gas (G-1) which is at a temperature T10 close to the temperature of the hot source is directed to a compressor (10b) driven by the low temperature expansion turbine (10a) to be compressed therein before being cooled and then directed to the suction of the refrigerant gas compressor (14).

2. The process according to claim 1, wherein during the second refrigerant cycle semi-open to the natural gas, the natural gas stream at the outlet of the compressor (8b) driven by the intermediate expansion turbine (8a) is cooled and then mixed to the first natural gas stream before being directed to the inlet of the compressor (6b) driven by the room temperature expansion turbine (6a).

3. The process according to one of claims 1 and 2, wherein during the first refrigerant cycle semi-open to the natural gas, the natural gas feed stream at the inlet of the room temperature expansion turbine (6a) is further cooled in an auxiliary heat exchanger (36).

4. The process according to any one of claims 1 to 3, wherein during the second refrigerant cycle semi-open to the natural gas, the third natural gas stream (F-3) at the exhaust of the intermediate expansion turbine (8a) is directed to an auxiliary separator (40) at the outlet of which the stream of natural gas is reintroduced into the main cryogenic heat exchanger (4), the stream of liquids of the natural gas at the outlet of the auxiliary separator ( 40) being pumped in whole or in part to the main separator (16) to contribute to the absorption of liquids from the natural gas.

5. The process according to any one of claims 1 to 4, wherein during the first refrigerant cycle semi-open to the natural gas, a portion of the fraction of main natural gas stream (F-P) which passes through the main cryogenic heat exchanger (4) in order to be cooled therein is extracted from said main cryogenic heat exchanger at a temperature T11 greater than the temperature T3 to be directed to the main separator (16) so as to contribute to the absorption of liquids from the natural gas.

6. The process according to any one of claims 1 to 5, wherein during the first refrigerant cycle semi-open to the natural gas, the natural gas feed stream (F-0) is expanded and its temperature lowered by means of the room temperature expansion turbine (6a) without prior pre-cooling in the main cryogenic heat exchanger.

7. The process according to any one of claims 1 to 6, wherein during the first refrigerant cycle semi-open to the natural gas, the natural gas feed stream at the exhaust of the expansion turbine at room temperature (6a) is introduced into the main separator (16) at the outlet of which a stream of natural gas liquids (F-HL) is recovered.

8. The process according to claim 7, wherein the recovered stream of natural gas liquids (F-HL) is reheated and partially vaporized in order to facilitate its downstream processing.

9. The process according to one of claims 7 and 8, wherein the thermal power required to reheat the stream of natural gas liquids (F-HL) comes from the cooling of the main stream of natural gas (F-P) and/or the initial stream of refrigerant gas (G-0).

10. The process according of any one of claims 1 to 9, wherein the pressure of the main stream of natural gas (F-P) is greater than the critical pressure of the natural gas.

11. The process according to any one of claims 1 to 10, wherein:
the temperature T1 ranges between -40°C and -60°C;
the temperature T3 ranges between -140°C and -160°C;
the temperature T4 ranges between -10°C and -40°C;
the temperature T5 ranges between -80°C and -110°C;
the temperature T8 ranges between -80°C and -110°C;
the temperature T9 ranges between -140°C and -160°C;
the pressure P0 ranges between 5 and 10 MPa;
the pressure P1 ranges between 1 and 3 MPa;
the pressure P2 ranges between 2 and 4 MPa; and
the pressure P3 ranges between 6 and 10 MPa.

12. The process according to any one of claims 1 to 11, wherein the refrigerant gas mainly comprises nitrogen.

13. The process according to any one of claims 1 to 12, wherein it is implemented on board an offshore natural gas liquefaction facility.

14. A natural gas liquefaction facility for the implementation of the process according to any one of claims 1 to 13, comprising:
a room temperature expansion turbine (6a) for receiving a natural gas feed stream (F-0) as well as a portion of a second natural gas stream (F-2) from the discharge of a natural gas compressor (12) and having an exhaust connected to an inlet of a main separator (16);
a main cryogenic heat exchanger (4) for receiving streams of natural gases (F-P, F-1, F-3) and refrigerant gas;
a compressor (6b) driven by the room temperature expansion turbine (6a) for receiving a first natural gas stream (F-1) from a main separator (16) and having an output connected to the suction of the natural gas compressor (12);
an intermediate temperature expansion turbine (8a) for receiving a portion of a main stream of natural gas (F-P) from the discharge of the natural gas compressor (12) and connected at the inlet and the outlet to the main cryogenic heat exchanger (4);
a compressor (8b) driven by the intermediate temperature expansion turbine (8a) for receiving a third natural gas stream (F-3) from the main cryogenic heat exchanger (4);
a low temperature expansion turbine (10a) for refrigerant gas connected at the inlet and the outlet to the main cryogenic heat exchanger (4); and
a compressor (10b) driven by the low temperature expansion turbine (10a) and having an outlet connected to the suction of a refrigerant gas compressor (14).

15. The facility according to claim 14, wherein the natural gas compressor (12) and the refrigerant gas compressor (14) are driven by a same driving machine (ME) providing the power required for the pressure increase of the natural gas to be liquefied as well as the compression of circulating fluids in the three refrigerant cycles.

16. The facility according to one of claims 14 and 15, wherein the natural gas compressor (12) is downstream of the compressors driven by the room temperature expansion turbine (6a) and the intermediate temperature expansion turbine (8a), and wherein the refrigerant gas compressor (14) is downstream of the compressor driven by the low temperature expansion turbine (10a).
